# EUROPÄISCHE PATENTSCHRIFT

(11) **EP 0 688 386 B1**
(45) Veröffentlichungstag und Bekanntmachung des Hinweises auf die Patenterteilung: **24.07.1996**
(21) Anmeldenummer: 94910326.1
(22) Anmeldetag: 09.03.1994
(51) Int. Cl.: E04D 1/34

(54) **STURMKLAMMER ZUM BEFESTIGEN EINER DACHPFANNE**
TILE RETAINING STORM HOOK
CROCHET DE RETENUE DE TUILE

(30) Priorität: 13.03.1993 DE 4307982
(43) Veröffentlichungstag der Anmeldung: 27.12.1995
(73) Patentinhaber: BRAAS GmbH, D-61437 Oberursel (DE)
(72) Erfinder: HIERONIMUS, Franz-Josef, D-63150 Heusenstamm (DE); RÖSLER, Norbert, D-63179 Obertshausen (DE)
(86) Internationale Anmeldenummer: DE9400266
(87) Internationale Veröffentlichungsnummer: WO9421870

(56) Entgegenhaltungen:
- AT-B- 23 119
- AU-B- 521 428
- CH-A- 44 475
- DE-C- 604 484
- FR-A- 2 360 725
- FR-A- 2 584 759
- GB-A- 105 447
- US-A- 1 930 023
- US-A- 1 968 452
- US-A- 4 047 353

## Beschreibung

Die Erfindung betrifft eine Sturmklammer zum Befestigen einer Dachpfanne, bestehend aus einem auf der Oberseite einer überdeckten Dachpfanne einhängbaren Kopfteil aus Flachmaterial und einem unmittelbar mit diesem zugfest verbindbaren an der Dachunterkonstruktion befestigbaren Fußteil, wobei an einem zum Fußteil hin abgewinkelten Abschnitt des Kopfteils eine Halterung für das Fußteil vorgesehen und ein oberer Endabschnitt des Fußteils bei der Montage unmittelbar oberhalb der Halterung eine zugfeste Verbindung bildend abbiegbar ist.

Eine Dachpfanne im Sinne der Erfindung kann sowohl ein Tondachziegel als auch ein Betondachstein sein. Die seitlichen Randabschnitte einer auf einer Dachfläche verlegten Dachpfanne sind auf einer Längsseite als Wasserfalz und auf der gegenüberliegenden Längsseite als Deckfalz ausgebildet. In Richtung zum First gesehen ist der Deckfalz meist rechts angeordnet.

Zur Eindeckung eines Daches werden Dachpfannen üblicherweise in mehreren parallel zum First verlaufenden Reihen verlegt. Innerhalb einer Reihe sind die Dachpfannen parallel nebeneinander angeordnet, wobei - abgesehen vom Ortgang - im Bereich der seitlichen Abschnitte jeweils der Deckfalz einer Dachpfanne den Wasserfalz der seitlich benachbarten Dachpfanne überdeckt. Der Bereich der seitlichen Abschnitte wird als Seitenüberdeckung bezeichnet.

Auf ihrer Unterseite liegt eine Dachpfanne im Bereich ihres firstnahen kopfseitigen Randabschnittes auf einer parallel zum First montierten Dachlatte auf. Außer in der unmittelbar an der Traufe befindlichen untersten Reihe liegt jede Dachpfanne im Bereich ihres traufnahen fußseitigen Randabschnittes auf der Oberseite des kopfseitigen Randabschnittes einer sich in der zur Traufe hin benachbarten Reihe befindenden Dachpfanne auf. Der überdeckte Bereich am kopfseitigen bzw. der überdeckende Bereich am fußseitigen Randabschnitt wird als Höhenüberdeckung bezeichnet.

Dachpfannen liegen infolge ihrer Eigenmasse auf der Dachunterkonstruktion auf. Daher besteht die Gefahr, daß Dachpfannen bei Sturm abgehoben werden. Um dies zu verhindern können Dachpfannen mit Sturmklammern an der Dachunterkonstruktion befestigt werden. Für Dachpfannen mit Seitenfalz werden als Seitenfalzklammern bezeichnete Sturmklammern verwendet, welche einerseits angrenzend an den höhenüberdeckenden Fußabschnitt einer Dachpfanne hakenartig in den Wasserfalz eingreifen und andererseits an der Dachunterkonstruktion, insbesondere an einer Dachlatte, befestigbar sind oder diese umgreifen.

Im "Braas Handbuch 91/93 Geneigte Dächer" sind auf Seite 103 derartige Sturmklammern und deren Montage bildlich dargestellt, insbesondere eine Seitenfalzklammer. Diese ist zweiteilig ausgeführt und wird mit einem hakenartigen Kopfteil aus Flachmaterial in den Wasserfalz einer höhenüberdeckenden seitenüberdeckten Dachpfanne eingehängt. Die bekannte Sturmklammer besitzt ein mit dem Kopfteil gelenkig verbundenes drahtförmiges Fußteil, dessen abgebogener Endabschnitt in eine Dachlatte eingenagelt werden kann.

Die Montage dieser Sturmklammer erfolgt jeweils beim Verlegen einer Dachpfanne in der höhenüberdeckenden Reihe. Die Montage ist beschwerlich, weil das Fußteil der Sturmklammer jeweils an der Dachlatte angenagelt werden muß, die sich unter dem traufnahen Randabschnitt der Dachpfannen der höhenüberdeckten Reihe befindet und somit bereits eingedeckt ist.

Aus der AT-B-23 119 ist eine Klammer bekannt, die ein U-förmig gebogenes Oberteil aufweist, dessen oberer Schenkel auf der Oberseite eines überdeckten Dachziegels aufliegt. Am Ende des an der Unterseite des Dachziegels anliegenden unteren Schenkels ist ein mit einer Öse versehenes Fußteil aus Draht eingehängt. Das freie Ende des Fußteils ist rechtwinklig abgebogen und mit einer Spitze versehen. Dieses abgebogene Ende ist vollständig in eine Dachlatte eingetrieben. Das Fußteil ist nicht federnd ausgebildet und nicht ohne Werkzeug montierbar. Es ist nicht stets dasselbe Fußteil für verschiedene Abstände verwendbar, vielmehr muß bei geringeren Abständen zwischen Dachunterkonsruktion und Ziegel ein kürzeres Fußteil angefertigt werden. Es ist auch nicht möglich, die Länge des Fußteils während der Montage den tatsächlichen baulichen Gegebenheiten anzupassen, denn vor der Montage muß das mit einer Öse versehenen Fußteil in das Kopfteil eingehängt werden.

Nachteilig ist bei der bekannten Sturmklammer, daß der Abstand zwischen dem Befestigungspunkt an der Dachlatte und dem hakenartigen Kopfteil konstruktiv vorgegeben ist. Je nach Profilierung einer Dachpfanne ist jedoch der Abstand zwischen ihrer auf der Dachunterkonstruktion im Bereich ihres firstnahen kopfseitigen Randabschnittes aufliegenden Unterseite und der Oberseite ihres Wasserfalzes verschieden. Daher müssen für unterschiedliche Modelle von Dachpfannen jeweils verschiedene Sturmklammern vorgehalten werden, deren drahtförmiges Fußteil in seiner Länge entsprechend angepaßt ist.

In neuerer Zeit werden Dachsparren in größerem Abstand voneinander angeordnet als früher. Je größer der Abstand zwischen zwei Dachsparren ist, umso höher muß die Tragfähigkeit einer Dachlatte sein. Diese muß also bei zunehmenden Abstand zwischen den Dachsparren dicker und/oder breiter ausgebildet sein. Daher sind auch von der vorstehend beschriebenen Sturmklammer jeweils speziell angepaßte Ausführungen für Dachlatten unterschiedlicher Abmessungen erforderlich.

Aus der FR-A-2 360 725 ist eine Sturmklammer bekannt,bei der das die Dachpfanne haltende Kopfteil bis auf die Höhe der Dachlatte geführt ist und einen seitlich in diese eintreibbaren Nagel umfaßt. Der Nagel kann in geeigneter Höhe in die Dachlatte eingeschlagen werden.

In der GB-A-105 447 ist eine Sturmklammer beschrieben, um eine Dachplatte an einem eisernen Winkelträger zu befestigen. Dazu kann ein etwa T-förmiges Kopfteil durch ein Loch in einer Dachpfanne gesteckt und ein U-förmig ausgebildetes Fußteil auf den nach unten weisenden Schenkel des Winkelträgers aufgesteckt werden. Die beiden Schenkel des U-förmigen Fußteils sind verschieden lang. Am freien Ende des längeren Schenkels ist an einem seitlich abgewinkelten Arm eine Lasche vorgesehen, die in einen quer zur Zugrichtung verlaufenden Schlitz des Kopfteils eingesteckt und anschließend nach unten hin abgebogen werden kann, um eine zugfeste Verbindung zu bilden.

Aufgabe der vorliegenden Erfindung ist es, eine ohne Werkzeug von der Oberseite eines Daches her leicht montierbare stets mit einem Fußteil in einer einzigen Ausführung lieferbare Sturmklammer zu schaffen, die sowohl für Dachpfannen mit unterschiedlichen Profilierungen als auch für Dachunterkonstruktionen mit unterschiedlichen Abmessungen, insbesondere solche mit Dachlatten unterschiedlicher Dicke und/oder Breite, verwendbar ist, deren Länge bei der Montage vor Ort individuell den tatsächlich bauseitig vorliegenden Abmessungen exakt anpassbar ist, so daß die Befestigung der Dachpfanne an der Dachunterkonstruktion stets mit der maximal möglichen Zugkraft erfolgen kann.

Erfindungsgemäß wird die Aufgabe dadurch gelöst, daß das Kopfteil hakenartig zum Einhängen in den Wasserfalz der Dachpfanne ausgebildet ist, daß das Fußteil etwa in Form eines L ausgeführt ist, daß die Halterung am Kopfteil zur längsverschiebberen Aufnahme des langen Schenkels des Fußteils vorgesehen ist, daß das Kopfteil mit dem Fußteil in veränderbarem Abstand zur Befestigungsstelle des Fußteils an der Dachunterkonstruktion verbindbar ist und der obere Endabschnitt des Fußteils bei der Montage in geeigneter Position die zugfeste Verbindung bildend abbiegbar ist, so daß zu Beginn der Montage das Kopfteil im Bereich des oberen Endabschnitts des langen Schenkels des Fußteils positionierbar und nach Einlegen des Kopfteils in den Wasserfalz der Dachpfanne der das Kopfteil und die Dachpfanne seitlich überragende obere Endabschnitt bis zum Anliegen des Basis-Schenkels des Fußteils an der Dachunterkonstruktion anziehbar und nach Einhaken des Basis-Schenkels an der Dachunterkonstruktion unmittelbar oberhalb der Halterung die zugfeste Verbindung bildend abbiegbar ist.

Im Anlieferungszustand ist das Kopfteil der erfindungsgemäßen Sturmklammer im Bereich des oberen Endes des langen Schenkels des L-förmigen Fußteils positioniert. Zur Montage wird Kopfteil in den Wasserfalz der zuletzt verlegten Dachpfanne von der Oberseite des Daches her eingelegt, das Fußteil daneben vorbeigeführt und der untere Endabschnitt des Fußteils in die Dachunterkonstruktion eingehakt. Der obere Endabschnitt überragt die Dachpfanne seitlich, denn dieser ist so lang, daß er auch im Falle einer sehr dicken Dachlatte und einer sehr stark profilierten Dachpfanne die Halterung im Kopfteil überragt. Der obere Endabschnitt wird nun von Hand so fest angezogen, bis der Basis-Schenkel an der Dachunterkonstruktion anliegt. In dieser Position wird das obere Ende des Fußteils unmittelbar oberhalb der Halterung abgebogen, so daß eine zugfeste Verbindung beider Teile entsteht. Die erfindungsgemäße Sturmklammer hat den Vorteil, daß auf diese Weise unabhängig von den tatsächlichen bauseitig vorliegenden Abmessungen stets eine exakte individuelle Anpassung der Sturmklammer durchgeführt werden kann. Dadurch ist die Befestigung einer Dachpfanne an der Dachunterkonstruktion stets mit maximaler Zugkraft möglich.

Zwischen dem Kopfteil und dem Fußteil kann ein federndes Zwischenteil vorgesehen sein. Eine besonders hohe Zugkraft der Sturmklammer wird erreicht, wenn das Kopfteil mit dem Fußteil in Zugrichtung starr verbindbar ist.

Eine besonders einfache Ausführung der Sturmklammer liegt dann vor, wenn diese aus nur zwei Teilen, dem Kopfteil und dem Fußteil besteht, wobei das Kopfteil unmittelbar mit dem Fußteil verbindbar ist.

Die Montage ist besonders einfach, wenn am Kopfteil und/oder am Fußteil eine Stelleinrichtung mit einer die Zugkraft aufnehmenden Sperre angeordnet ist. Die Stelleinrichtung kann nach Art eines Kabelbinders ausgeführt sein, wobei eine federnde Sperre das Durchziehen des einen Teils ungehindert zuläßt, in Gegenrichtung aber eine zugfeste Verbindung bewirkt.

Eine breite Auflage des Kopfteils auf der Oberseite der Dachpfanne wird erreicht, wenn zumindest das Kopfteil aus Flachmaterial besteht. In diesem Fall kann zur Erleichterung des Abbiegens bei der Montage das Kopfteil einen Distanzabschnitt mit einer Verwindung um vorzugsweise 90° aufweisen.

Eine besonders sturmsichere Befestigung der Dachpfannen wird erzielt und ein Abheben am überdeckenden Rand ist auch bei starkem Sturm unmöglich, wenn das Kopfteil einen in der Seitenansicht etwa in Form eines C abgekröpften Endabschnitt zum Umgreifen der benachbarten überdeckenden Dachpfanne aufweist. Der etwa waagrecht verlaufende untere Schenkel kann entsprechend der Profilierung der Ober- und Unterseiten der Dachpfannen bzw. des Wasserfalzes geformt sein, so daß das Kopfteil der Kontur der Zwischenräume zwischen den Dachpfannen angepaßt ist.

Das Einschieben der überdeckenden Dachpfanne in den etwa C-förmig abgekröpften Endabschnitt der zuvor montierten Sturmklammer wird erleichtert, wenn das Kopfteil aus federelastischem Material besteht. Der obere Schenkel des Endabschnitts kann an seinem freien Ende schräg nach oben hin abgebogen sein.

Im Zwischenraum zwischen den Dachpfannen trägt das Kopfteil nicht auf, wenn dieser aus dünnwandigem Flachmaterial besteht.

Das aus Flachmaterial bestehende Fußteil der erfindungsgemäßen Sturmklammer kann beispielsweise einen langen vertikal verlaufenden Distanzabschnitt mit einer Verwindung um 90° aufweisen, so daß ein Annageln an der first- oder traufseitigen Seitenfläche einer Dachlatte möglich ist.

Am etwa vertikal verlaufenden Abschnitt des Fußteils der vorstehend beschriebenen Sturmklammer kann ein etwa rechtwinklig, vorzugsweise in spitzem Winkel, abgewinkelter Endabschnitt zum Untergreifen der Dachunterkonstruktion vorgesehen sein. Eine derartige Sturmklammer kann ohne zusätzliches Befestigungselement auf die Oberseite einer verlegten Dachpfanne und die Unterseite der Dachunterkonstruktion, insbesondere eine Dachlatte, aufgeschoben werden, wobei der abgewinkelte Endabschnitt an der Unterkonstruktion entweder auf der Unterseite oder auf der der Traufe zugewandten Seite einhakt.

Eine besonders preiswerte Ausführung der Sturmklammer ist möglich, wenn das Fußteil aus drahtförmigem Material besteht.

Sofern eine zusätzliche Federwirkung der Sturmklammer erzielt werden soll, um beispielsweise kleine Längenänderungen infolge Trocknens bzw. Quellens einer aus Holz bestehenden Dachlatte auszugleichen, kann das Fußteil aus federelastischem Material bestehen.

Da der abgewinkelte Endabschnitt des Fußteils nunmehr direkt an der Unterseite der Dachlatte anliegt, wird eine maximale Zugkraft ausgeübt, die einer starren Zugverbindung entspricht und die Federkraft der Abwinkelung erheblich übersteigt. Sofern aber die Dicke einer Holzdachlatte infolge Trockung abnimmt, wird die Dachpfanne stets noch der Federkraft entsprechend festgehalten. Bei starkem Sturm kann die Dachplatte nur soweit angehoben werden, bis der abgewinkelte Endabschnitt des Fußteils wieder an der Unterseite der Dachlatte anliegt. Ein Abheben infolge zu geringer Federkraft ist also unmöglich. Es erfolgt also stets zumindest eine federnde Befestigung, und bei Überschreiten der Federkraft erfolgt nach einer sehr geringen Wegstrecke sofort eine starre zugfeste Verbindung. Gegenüber einer nicht federnden Sturmklammer hat die erfindungsgemäße Ausführung den Vorteil, daß auch bei relativ niedrigen Windstärken kein Klappern der Dachpfannen erfolgen kann.

Ein besonderer Vorteil der Sturmklammer mit einem Kopfteil mit etwa C-förmig abgekröpftem Endabschnitt besteht darin, daß diese Sturmklammer auch zur Befestigung von auf dem First oder dem Grat eines Daches verlegten Firstpfannen verwendet werden kann. Das Kopfteil wird in diesem Fall an den Stirnenden zweier benachbarter Firstpfannen angebracht. Da Firstpfannen üblicherweise auf den benachbarten flächendeckenden Dachpfannen aufliegen, kann auf eine First- oder Gratlatte verzichtet werden, wenn das Fußteil der Sturmklammer an benachbarten Bauteilen der Dachunterkonstruktion befestigt werden kann. Eine besonders einfache Befestigung im Firstbereich ist möglich, wenn das Fußteil etwa W-förmig ausgebildet ist. Die Endabschnitte des Fußteils können an den beiderseits parallel zum First verlaufenden obersten Dachlatten befestigt werden, der mittlere Abschnitt kann mit dem Kopfteil verbunden werden. Zum Ausgleich eines besonders großen Abstandes zwischen den Befestigungsstellen an der Dachunterkonstruktion und dem Kopfteil kann beispielsweise der mittlere Bereich des W-förmigen Fußteils höher als die seitlichen Schenkel ausgebildet sein.

In der Zeichnung sind zwei bevorzugte Ausführungsbeispiele der Erfindung dargestellt, die im folgenden näher erläutert werden.

Es zeigt
- Fig. 1: ein erstes Ausführungsbeispiel einer erfindungsgemäßen Sturmklammer in perspektivischer Ansicht schräg von oben in montiertem Zustand,
- Fig. 2: ein zweites Ausführungsbeispiel einer erfindungsgemäßen Sturmklammer in der Vorderansicht während der Montage,
- Fig. 3: die Sturmklammer aus Fig. 2 in der Seitenansicht während der Montage und
- Fig. 4: das Kopfteil der Sturmklammer aus Fig. 2 in vergrößerter Darstellung.

In Fig. 1 ist eine erfindungsgemäße Sturmklammer 10 dargestellt, die mit einem hakenartigen aus federelastischem Flachmaterial bestehenden Kopfteil 12 auf der Oberseite eines Wasserfalzes 14 einer höhenüberdeckenden seitenüberdeckten Dachpfanne 16 eingehängt ist und mit einem L-förmigen Fußteil 18 aus federelastischem Draht an der Unterseite einer als Dachlatte ausgeführten Dachunterkonstruktion 20 befestigt ist.

Das Kopfteil 12 weist einen in der Seitenansicht gesehen etwa in Form eines liegenden U abgekröpften Endabschnitt 22 zum Umgreifen einer die seitenüberdeckte Dachpfanne 16 seitlich überdeckenden weiteren Dachpfanne auf. Der etwa waagrecht verlaufende den Wasserfalz 14 überquerende untere Schenkel 24 des Endabschnitts 22 ist entsprechend der Profilierung des Wasserfalzes 14 der Dachpfanne 16 geformt. Der obere Schenkel des Endabschnitts 22 ist an seinem freien Ende schräg nach oben hin abgebogen.

An einem zum Fußteil 18 hin abgewinkelten Abschnitt 26 des Kopfteils 12 ist eine Halterung 28 für das Fußteil 18 vorgesehen. Der abgewinkelte Abschnitt 26 mit der Halterung 28 steht auf der Unterseite der Dachpfanne 16 in Richtung zur Dachunterkonstruktion 20 hervor. Das obere Ende 30 des langen Schenkels des L-förmigen Fußteils 18 ist unmittelbar oberhalb der Halterung 28 rechtwinklig parallel zum Wasserfalz 14 der Dachpfanne 16 abgewinkelt, unter einem Vorsprung 32 des abgewinkelten Abschnitts 26 des Kopfteils 12 arretiert und liegt unterhalb des Wasserfalzes 14.

Der Basis-Schenkel 34 des L-förmigen Fußteils 18 ist in spitzem Winkel zur Unterseite der Dachunterkonstruktion 20 hin abgewinkelt. Das freie Ende 36 des Basis-Schenkels 34 ist angespitzt und eine etwa punktförmige Befestigungsstelle auf der Unterseite der hier als Dachlatte ausgeführten Dachunterkonstruktion 20 bildend eingehakt.

In Fig. 2 ist ein zweites Ausführungsbeispiel einer erfindungsgemäßen Sturmklammer 110 während der Montage in der Vorderansicht in Blickrichtung von der Traufe zum First dargestellt, in Fig. 3 in der Seitenansicht. Das hakenartige aus federelastischem Flachmaterial bestehende Kopfteil 112 ist auf der Oberseite eines Wasserfalzes 114 einer höhenüberdeckenden seitenüberdeckten Dachpfanne 116 eingehängt und mit einem L-förmigen Fußteil 118 aus federelastischem Draht an der Unterseite einer als Dachlatte ausgeführten Dachunterkonstruktion 120 befestigt.

Das in Fig. 4 vergrößert dargestellte Kopfteil 112 dieser Strurmklammer 110 stellt eine besonders preiswerte Ausführung Federstahlband dar. Das Kopfteil 112 ist mit einem hakenförmigen Endabschnitt 124 auf der Oberseite des Wasserfalzes 114 der Dachpfanne 116 eingehängt. Vom hakenförmigen Endabschnitt 124 geht ein zur Dachunterkonstruktion 120 hin abgewinkelter Abschnitt 126 mit einer Halterung 128 zur Aufnahme des langen Schenkels des L-förmigen Fußteils 118 aus. Im Bereich der Halterung 128 ist das Federstahlband in Gegenrichtung zum hakenförmigen Endabschnitt 124 schräg nach unten abgewinkelt und unmittelbar anschließend eine Schleife 129 bildend im Bogen um 180° zurückgebogen. Im Bereich der Schleife 129 sind einander diametral gegenüberliegend vom einen Rand des Federstahlbandes ausgehend zwei Schlitze 130, 131 angeordnet, in die das Fußteil 118 eingesteckt ist. Der von der Schleife 129 ausgehende untere Endabschnitt 132 des Kopfteils 118 bis unter den freien Rand des hakenförmigen Endabschnitts 124 verlängert, so daß das Kopfteil 118 die Dachpfanne 118 im Bereich des Wasserfalzes 114 klammerartig zu umgreifen vermag.

Wie in Fig. 3 deutlich dargestellt, ist der Basis-Schenkel 134 des L-förmigen Fußteils 118 etwa im rechten Winkel zur Unterseite der Dachunterkonstruktion 120 hin abgewinkelt. Am freien Ende 136 ist der Basis-Schenkel 134 nach oben abgewinkelt, das freie Ende 136 ist angespitzt und auf der Unterseite der hier als Dachlatte ausgeführten Dachunterkonstruktion 120 eine etwa punktförmige Befestigungsstelle bildend eingehakt.

## Patentansprüche

1. Sturmklammer (10, 110) zum Befestigen einer Dachpfanne (16, 116), bestehend aus einem auf der Oberseite einer überdeckten Dachpfanne (16, 116) einhängbaren Kopfteil (12, 112) aus Flachmaterial und einem unmittelbar mit diesem zugfest verbindbaren an der Dachunterkonstruktion (20) befestigbaren Fußteil (18, 118), wobei an einem zum Fußteil (18, 118) hin abgewinkelten Abschnitt (26, 126) des Kopfteils (12, 112) eine Halterung (28, 128) für das Fußteil (18, 118) vorgesehen und ein oberer Endabschnitt (30, 133) des Fußteils (18, 118) bei der Montage unmittelbar oberhalb der Halterung (28, 128) eine zugfeste Verbindung bildend abbiegbar ist,
**dadurch gekennzeichnet,**
daß das Kopfteil (12, 112) hakenartig zum Einhängen in den Wasserfalz (14, 114) der Dachpfanne (16, 116) ausgebildet ist,
daß das Fußteil (18, 118) etwa in Form eines L ausgeführt ist,
daß die Halterung (28, 128) am Kopfteil (12, 112) zur längsverschiebbaren Aufnahme des langen Schenkels des Fußteils (18, 118) vorgesehen ist,
daß das Kopfteil (12, 112) mit dem Fußteil (18, 118) in veränderbarem Abstand zur Befestigungsstelle des Fußteils (18, 118) an der Dachunterkonstruktion (20) verbindbar ist und der obere Endabschnitt (30, 133) des Fußteils (18, 118) bei der Montage in geeigneter Position die zugfeste Verbindung bildend abbiegbar ist,
so daß zu Beginn der Montage das Kopfteil (12, 112) im Bereich des oberen Endabschnitts (30, 133) des langen Schenkels des Fußteils (18, 118) positionierbar und nach Einlegen des Kopfteils (12, 112) in den Wasserfalz (14, 114) der Dachpfanne (16, 116) der das Kopfteil (12, 112) und die Dachpfanne (16, 116) seitlich überragende obere Endabschnitt (30, 133) bis zum Anliegen des Basis-Schenkels (34, 134) des Fußteils (18, 118) an der Dachunterkonstruktion (20, 120) anziehbar und nach Einhaken des Basis-Schenkels (34, 134) an der Dachunterkonstruktion (20, 120) unmittelbar oberhalb der Halterung (28, 128) abbiegbar ist.

2. Sturmklammer nach Anspruch 1,
**dadurch gekennzeichnet,**
daß das Kopfteil (12, 112) mit dem Fußteil (18, 118) in Zugrichtung starr verbindbar ist.

3. Sturmklammer nach Anspruch 1 oder 2,
**dadurch gekennzeichnet,**
daß das Kopfteil (12, 112) aus dünnwandigem federelastischem Flachmaterial besteht.

4. Sturmklammer nach Anspruch 3,
**dadurch gekennzeichnet,**
daß das Kopfteil (12) einen in der Seitenansicht etwa in Form eines liegenden U abgekröpften oberen Endabschnitt (22) zum Umgreifen einer benachbarten überdeckenden Dachpfanne aufweist.

5. Sturmklammer nach einem der Ansprüche 1 bis 4,
dadurch gekennzeichnet,
daß am Kopfteil (12, 112) und/oder am Fußteil (18, 118) eine Stelleinrichtung mit einer die Zugkraft aufnehmenden Sperre angeordnet ist.

6. Sturmklammer nach einem der Ansprüche 1 bis 4,
**dadurch gekennzeichnet**,
daß der abgebogene obere Endabschnitt (30, 133) des Fußteils (18, 118) oberhalb der Halterung (28, 128) des Kopfteils (12, 112) arretierbar ist.

7. Sturmklammer nach einem der Ansprüche 1 bis 6,
**dadurch gekennzeichnet,**
daß das Fußteil (18, 118) aus federelastischem Material besteht.

8. Sturmklammer nach einem der Ansprüche 1 bis 7,
**dadurch gekennzeichnet,**
daß das Fußteil (18) aus drahtförmigem Material besteht.

## Claims

1. Tile (16, 116) retaining storm hook (10, 110) consisting in a head (12, 112) made of a flat material which can be hooked on the top side of a lapped tile (16, 116) and in foot (18, 118) which can be directly linked to the head in a tension-resistant manner and which can be secured to the roof infrastructure (20), while a holder (28, 128) is provided for the foot (18, 118) on a section (26, 126) of the head (12, 112) forming an angle towards the foot (18, 118), and an upper end section (30, 133) of the foot (18, 118), can be bent directly above the holder (28, 128) by mounting, so as to build a tension-resistant connection,
**characterized therein** that
the head (12, 112) is hook-like so as to be hooked into the water groove (14, 114) of the tile (16, 116),
in that the foot (18, 118) has about the shape of a L, in that the holder (28, 128) is provided for to receive the long leg of the foot (18, 118) and is longitudinally variable,
in that the head (12, 112) may be linked to the foot (18, 118) at a variable distance from the spot where the foot (18, 118) is secured to the roof infrastructure (20) and the upper end section (30, 133) of the foot (18, 118) can be bent in the appropriate position by mounting, so as to build a tension-resistant connection,
so that at the beginning of the mounting the head (12, 112) can be positioned in the area of the upper end section (30, 133) of the long leg of the foot (18, 118) and, after the head (12, 112) has been placed into the water groove (14, 114) of the tile (16, 116), the upper end section (30, 133) projecting laterally over the head (12, 112) and the tile (16, 116) can be tightened until the base leg (34, 134) of the foot (18, 118) sits on the roof infrastructure (20, 120) and can be bent directly above the holder (28, 128) after the base leg (34, 134) has been hooked onto the roof infrastructure (20, 120).

2. Storm hook according to claim 1,
**characterized therein that**
the head (12, 112) can be rigidly linked to the foot (18, 118) in the traction direction.

3. Storm hook according to claim 1 or 2,
**characterized therein** that
the head (12, 112) is made of thinwalled, elastic, flat material.

4. Tile retaining storm hook according to claim 3,
**characterized therein** that
the head (12) shows an upper end section (22), bent at a right angle, about like a lying U in its lateral view, in order to encompass a lapping neighbouring tile.

5. Storm hook according to one of claims 1 to 4,
**characterized therein** that
a regulating device is arranged on the head (12, 112) and/or on the foot (18, 118) with a stopper perceiving the traction.

6. Storm hook according to one of the claims 1 to 4,
**characterized therein** that
the bent upper end section (30, 133) of the foot (18, 118) can be locked above the holder (28, 128) of the head (12, 112).

7. Storm hook according to one of claims 1 to 6,
**characterized therein** that
the foot (18, 118) is made of elastic material.

8. Storm hook according to one of claims 1 to 7,
**characterized therein** that
the foot (18) consists in a wire-shaped material.

## Revendications

1. Crochet (10, 110) de retenue de tuile (16, 116) consistant en une tête (12, 112) en matériau plat accrochable sur le dessus d'une tuile recouverte (16, 116) et en un pied (18, 118) que l'on peut lui raccorder directement de manière à ce qu'il résiste à la traction et que l'on peut fixer à la construction dessous le toit (20), tandis que dans la partie coudée (26, 126) de la tête (12, 112) en direction du pied (18, 118) un support (28, 128) est prévu pour le pied (18, 118) et une partie terminale supérieure (30, 133) du pied (18, 118) peut être recourbée lors du montage directement au-dessus du support (28, 128) formant un raccordement résistant à la traction,
**caractérisé en ce que**
la tête (12, 112) est de telle forme qu'elle puisse être accrochée tel un crochet dans la rainure (14, 114) de la tuile (16, 116), destinée au passage de l'eau,
en ce que le pied (18, 118) a la forme d'un L,
en ce que le support (28, 128) de la tête (12, 112) est prévu pour recevoir le long côté du pied (18, 118), étant déplaçable sur la longueur,
en ce que la tête (12, 112) peut être reliée au pied (18, 118) à une distance variable par rapport à l'endroit de fixation du pied (18, 118) sur la construction sous le toit (20) et que, lors du montage, la partie terminale supérieure (30, 133) du pied (18, 118) peut être recourbée à la position adéquate, formant ainsi le raccordement résistant à la traction,
si bien qu'au début du montage la tête (12, 112) peut être positionnée dans la zone de la partie terminale supérieure (30, 133) du long côté du pied (18, 118) et en ce que la tête (12, 112) une fois déposée dans la rainure (14, 114) de la tuile (16, 116) destinée au passage l'eau, la partie terminale supérieure (30, 133) qui dépasse latéralement la tête ((12, 112) et la tuile (16, 116) peut être resserrée jusqu'à ce que le côté base (34, 134) du pied (18, 118) repose sur la construction dessous le toit (20, 120) et peut être recourbée après que le côté base du pied (34, 134) ait été accroché à la construction dessous le toit (20, 120) directement au-dessus du support (28, 128).

2. Crochet selon la revendication 1,
**caractérisé en ce que,**
la tête (12, 112) et le pied (18, 118) sont raccordables de façon rigide dans le sens de la traction.

3. Crochet selon la revendication 1 ou 2,
**caractérisé en ce que,**
la tête (12, 112) est en matériau plat élastique à paroi mince.

4. Crochet selon la revendication 3,
**caractérisé en ce que**,
la tête (12) présente une partie terminale supérieure (22) coudée sensiblement de la forme d'un U couché, en vue latérale, pour enserrer une tuile recouverte voisine.

5. Crochet selon la revendication 1 à 4,
**caractérisé en ce que,**
un dispositif de réglage est disposé sur la tête (12, 112) et/ou sur le pied (18, 118) avec dispositif d'arrêt captant la force de traction.

6. Crochet selon la revendication 1 à 4,
**caractérisé en ce que,**
la partie terminale supérieure (30, 133) du pied (18, 118) peut être bloquée au-dessus du support (28, 128) de la tête (12, 112).

7. Crochet selon l'une des revendications 1 à 6,
**caractérisé en ce que,**
le pied (18, 118) est en matériau élastique .

8. Crochet selon la revendication 1 à 7,
**caractérisé en ce que,**
le pied (18) est en matériau filiforme.
